# EUROPÄISCHE PATENTSCHRIFT

(11) **EP 0 605 771 B1**
(45) Veröffentlichungstag und Bekanntmachung des Hinweises auf die Patenterteilung: **27.03.1996**
(21) Anmeldenummer: 93118187.9
(22) Anmeldetag: 10.11.1993
(51) Int. Cl.: F04D 15/02, F04D 13/08

(54) **Vorrichtung zum Ein-und Ausschalten einer Tauchmotorpumpe**
Device for switching on and off a submersible motorpump
Dispositif pour la mise en marche et l'arrêt d'une motopompe submersible

(30) Priorität: 30.12.1992 DE 4244417
(43) Veröffentlichungstag der Anmeldung: 13.07.1994
(73) Patentinhaber: WILO GmbH, D-44263 Dortmund (DE)
(72) Erfinder: Arnswald, Werner, D-5204 Lohmar 1 (DE)
(74) Vertreter: COHAUSZ HASE DAWIDOWICZ & PARTNER

(56) Entgegenhaltungen:
- US-A- 3 280 751
- US-A- 4 141 025
- US-A- 4 901 070
- US-A- 4 992 030

## Beschreibung

Die Erfindung betrifft eine Vorrichtung zum Ein- und Ausschalten einer Tauchmotorpumpe durch einen Drucksensor, der die Höhe des Flüssigkeitsstandes in der die Tauchmotorpumpe umgebenden Kammer durch den Flüssigkeitsdruck in der Kammer mißt und der in oder an der Außenseite des Motor- oder Pumpengehäuse befestigt ist.

Es ist bekannt, Wasserstände mit Hilfe von Schwimmerschaltern, durch Ultraschall, durch Elektroden oder durch Druckwächter zu erfassen, und die Pumpe entsprechend ein- und auszuschalten. Diese bekannten Vorrichtungen besitzen jeweils mindestens zwei der folgenden Probleme: Nichteinstellbarkeit, Ungenauigkeit, hoher Konstruktionsaufwand, hohe Kosten, technische Kompliziertheit, hohe Störanfälligkeit. Die Störanfälligkeit beruht bei Schwimmerschaltern darauf, daß sich Feststoffe auf ihnen ablagern können, bei Elektroden auf Verschmutzung, bei Ultraschall auf Störung des Echos durch Schaum auf der Wasseroberfläche und bei Druckwächtern durch Anfälligkeit der mechanischen Apparatur.

Aus US 49 92 030 ist eine Tauchpumpe mit einem Druckschalter bekannt, der das Vorhandensein bzw. Nichtvorhandensein einer Flüssigkeit aufgrund einer Änderung der mechanischen Beanspruchung auf ein Bauteil feststellt. Diese Art von Druckwächter hat ebenfalls den Nachteil der Nichteinstellbarkeit und der Ungenauigkeit.

Aus US 41 41 025 ist ein Drucksensor bekannt, der die unterschiedliche Druckempfindlichkeit zweier halbleitender Materialien ausnutzt. Bei diesem Drucksensor werden abwechselnd die zwei Halbleiterschichten sandwichartig übereinander gelegt. Der Nachteil dieses Sensors ist der hohe konstruktive Aufwand und die damit verbundenen Kosten.

Aufgabe der Erfindung ist es, eine Vorrichtung der eingangs genannten Art so zu verbessern, daß sie bei großer Störungsunempfindlichkeit und einfacher Konstruktion eine hohe Genauigkeit und geringe Abmessungen aufweist.

Diese Aufgabe wird erfindungsgemäß dadurch gelöst, daß der Drucksensor einen druckempfindlichen ohmschen Widerstand aufweist und daß der Widerstand ein Leiternetz aufweist mit zwei in gleichem Abstand nebeneinander geführten sich nicht berührenden Leitern, deren Abstand durch Halbleiterpolymerfolie überbrückt ist, die bei in Normalrichtung aufgebrachten Druck den Widerstand verringert.

Der Sensor der Vorrichtung ist ein druckempfindlicher Widerstand von wenigen Quadratzentimetern Baugröße, der als störunanfälliges Bauteil am Pumpenäußeren befestigt werden kann, z.B. durch Aufkleben. Da es sich um einen ohmschen Widerstand handelt, benötigen die zwei elektrischen abgehenden Leitungen keine Ummantelung, wie sie beim Schutz gegen elektrische und magnetische Störungen bei elektronischen Bauelementen üblich sind.

Die zwei Leiter des Sensors führen in das Motorinnere und von dort durch das Motorkabel zum Schaltgerät. Dieses Schaltgerät besitzt zwei Drehknöpfe, wobei mit Hilfe des einen der Abstand zwischen Ein- und Ausschaltpegel verändert werden kann und wobei mit Hilfe des zweiten ein fester Abstand zwischen beiden Niveaus zusammen verschoben wird.

Der Aufnehmer ist weder anfällig gegen elektrische und magnetische Störungen, noch gegen Verschmutzung, auch nicht gegen Zusätze und Schaum im Abwasser, erlaubt eine ferngesteuerte Niveauänderung und damit das Ein- und Ausschalten der Pumpen. Mit ein- und demselben Aufnehmer können die bei Tauchmotorpumpen üblichen Schaltniveaus erfaßt und als Signal verarbeitet werden: Einschaltniveau, Ausschaltniveau und Alarmniveau. Sollten weitere Niveaus zu messen sein, dann können auch diese über den Meßaufnehmer, der außen an der Pumpe angebracht ist, erfaßt werden. Die Gesamtkosten sind außergewöhnlich niedrig.

Besonders vorteilhaft ist es hierbei, wenn der Widerstand ein Leiternetz aufweist mit zwei in gleichem Abstand nebeneinander geführten, sich nicht berührenden Leitern, deren Abstand durch eine Halbleiterpolymerfolie überbrückt ist, die bei in Normalrichtung aufgebrachtem Druck den Widerstand verringert.

Eine konstruktiv einfache elektrische Anbindung wird dann erreicht, wenn die zwei Kabel des Widerstands in das Innere des Pumpen- oder Motorengehäuses geführt sind und von dort durch ein Kabel, insbesondere das Motoranschlußkabel zu einem Schaltgerät laufen. Hierbei sollte das Schaltgerät zwei Regler aufweisen, von denen der erste den Ein- und Ausschaltpegel bestimmt und der zweite den Ein- und Ausschaltpegel in einem gleichbleibendem Abstand verschiebt, so daß eine besonders einfache Regelung bzw. Steuerung erreichbar ist.

Ein Ausführungsbeispiel der Erfindung ist in einer Seitenansicht dargestellt.

Die Pumpe weist ein Pumpengehäuse 1 auf, daß eine Pumpenkammer bildet, in der ein Rotor läuft. Der Rotor ist durch einen Elektromotor 2 angetrieben, dessen Motorgehäuse 3 am Pumpengehäuse befestigt ist. Um die Pumpe als Tauchmotorpumpe einsetzen zu können, sind die Gehäuse und das Innere gegen eindringende Flüssigkeit abgedichtet und insbesondere sind auch die oben am Rotor austretenden Kabel 4 mit Abdichtungen versehen.

An der Außenseite des Motorengehäuses 3 ist ein Drucksensor 5 befestigt insbesondere durch Aufkleben. Die zwei elektrischen Leitungen des Drucksensors 5 führen in das Innere des Motorengehäuses 3 und von dort in das Kabel 4 zu einem außen angeordnetem Schaltgerät 6, das zwei Drehknöpfe 7, 8 aufweist. Durch den Drehknopf 7 ist der Abstand zwischen Ein- und Ausschaltpegel veränderbar und durch den Drehknopf 8 wird der Abstand zwischen beiden Niveaus verschoben. Statt der Drehknöpfe kann auch eine andere Verstellart, insbesondere Drucktasten vorgesehen sein.

Der Drucksensor 5 ist ein Folienschalter mit zwei Polymerfilmen. Auf einem der beiden Polymerfilme ist ein Leiterbild in Form ineinandergreifender Elektroden aufgetragen. Auf dieses Leiterbild ist ein Halbleiterpolymer aufgebracht. Wird auf diesem Sensor in Normalrichtung Druck aufgebracht, so nimmt der Widerstand ab, so daß der Abstand zwischen den beiden Leitern stromdurchlässiger wird.

Die beiden einander nicht berührenden Leiternetze können kammartig ineinandergreifen, so daß ein verhältnismäßig großer Abstandsbereich zwischen den zwei Leitern besteht, d.h. bei gleichbleibendem Abstand ist der Abstandsbereich verhältnismäßig lang.

## Patentansprüche

1. Vorrichtung zum Ein- und Ausschalten einer Tauchmotorpumpe durch einen Drucksensor (5), der die Höhe des Flüssigkeitsstandes in der die Tauchmotorpumpe umgebenden Kammer durch den Flüssigkeitsdruck in der Kammer mißt und der in oder an der Außenseite des Motor- oder Pumpengehäuses befestigt ist, **dadurch gekennzeichnet**, daß der Drucksensor (5) einen druckempfindlichen ohmschen Widerstand aufweist und daß der Widerstand ein Leiternetz aufweist, mit zwei in gleichem Abstand nebeneinander geführten sich nicht berührenden Leitern, deren Abstand durch Halbleiterpolymerfolie überbrückt ist, die bei in Normalrichtung aufgebrachten Druck den Widerstand verringert.

2. Vorrichtung nach Anspruch 1, **dadurch gekennzeichnet**, daß die zwei Kabel des Widerstands in das Innere des Pumpen- oder Motorengehäuses (3) geführt sind und von dort durch ein Kabel (4), insbesondere das Motoranschlußkabel zu einem Schaltgerät (6) laufen.

3. Vorrichtung nach Anspruch 1 oder 2, **dadurch gekennzeichnet**, daß das Schaltgerät 6 zwei Regler (7, 8) aufweist, von denen der erste (7) den Ein- und Ausschaltpegel bestimmt und der zweite (8) den Ein- und Ausschaltpegel in einem gleichbleibendem Abstand verschiebt.

## Claims

1. A device for the switching on and off of a submersible motordriven pump by a pressure sensor (5), which measures the level of the liquid in the chamber enclosing the submersible motor-driven pump by the liquid pressure in the chamber and is attached in or on the outside of the motor casing or pump casing, characterized in that the pressure sensor (5) has a pressure-sensitive ohmic resistance and the resistance has a conductor network having two conductors which extend contact-free at an equal distance apart one beside the other and whose distance apart is bridged by semiconductor polymer foil which reduces the resistance when pressure is applied in the normal direction.

2. A device according to claim 1, characterized in that the two cables of the resistor extend into the inside of the pump casing or motor casing (3) and from thence run through a cable (4), more particularly the motor connecting cable to switchgear (6).

3. A device according to claims 1 or 2, characterized in that the switchgear (6) has two controllers (7, 8), of which the first (7) determines the switching-on and switching-off level, and the second (8) shifts the switching-on and switching-off level at a constant distance.

## Revendications

1. Dispositif pour la mise en marche et l'arrêt d'une motopompe submersible par un capteur de pression (5) qui mesure la hauteur du niveau de liquide dans la chambre entourant la motopompe submersible par la pression de liquide dans la chambre et qui est fixé dans ou au côté extérieur du carter du moteur ou de la pompe,
caractérisé en ce que le capteur de pression (5) présente une résistance ohmique sensible à la pression et en ce que la résistance présente un réseau de conducteurs avec deux conducteurs guidés côte à côte à la même distance, ne se touchant pas, dont l'intervalle est ponté par une feuille de polymère semiconducteur qui diminue la résistance pour une pression appliquée en direction normale.

2. Dispositif selon la revendication 1,
caractérisé en ce que les deux câbles de la résistance sont guidés à l'intérieur du carter (3) de la pompe ou du moteur et s'étendent de là jusqu'à un appareil de coupure (6) par un câble (4), en particulier le câble de raccordement du moteur.

3. Dispositif selon la revendication 1 ou 2,
caractérisé en ce que l'appareil de coupure (6) présente deux régulateurs (7, 8) dont le premier (7) détermine le niveau de mise en marche et d'arrêt et le second (8) décale le niveau de mise en marche et d'arrêt d'un intervalle constant.
